# EUROPÄISCHE PATENTANMELDUNG

(11) **EP 1 304 175 A2**
(43) Veröffentlichungstag der Anmeldung: **23.04.2003**
(21) Anmeldenummer: 02022591.8
(22) Anmeldetag: 09.10.2002
(51) Int. Cl.: B21B 37/16, B21B 1/08

(54) **Vorrichtung zur Veränderung der Position des Stegs in Formstahl-Flanschprofilen beim Walzen in Walzgerüstanordnungen**

(30) Priorität: 17.10.2001 DE 10151248
(71) Anmelder: SMS Meer GmbH, 41069 Mönchengladbach (DE)
(72) Erfinder: Hartung, Hans Georg, Dr., 50259 Pulheim (DE); Kosak, Thomas, 41472 Neuss (DE); Minnerop, Michael, 40885 Ratingen (DE)
(74) Vertreter: Valentin, Ekkehard

(57) **Zusammenfassung**

Bei einer Vorrichtung zur Veränderung der Position des Steges (ST) in Formstahl-Flanschprofilen beim Walzen in Walzgerüstanlagen mit Horizontalwalzen (HO, HU) aufweisenden Walzgerüsten, bei der die Vertikalposition der horizontalen Mittenebene des von den Horizontalwalzen gebildeten Walzspalts (WSP) auf den Steg des mit den Rändern (FRO, FRU) eines Flanschenpaares auf einem Horizontalförderer aufliegend herangeführten Formstahl-Flanschprofils durch aufeinander abgestimmte selbständige Anstellbewegungen der oberen und der unteren Horizontalwalze (HO, HU) des Horizontalwalzenpaares (HO, HU) ausrichtbar ist, ist dem Walzgerüst eine die Position des Steges (ST) im Profil des auf den Horizontalförderer (R) aufliegenden Formstahl-Flanschprofils (FP) ermittelnde Profilmeßvorrichtung vorgeordnet, deren Meßsignale einer Recheneinrichtung zugeführt werden, die Stellwerte für die Anstellvorrichtungen der oberen und der unteren Horizontalwalze (HO, HU) zur Ausrichtung des von diesen gebildeten Walzspalts (WSP) auf die horizontale Mittenebene (M-M) des Profils des dem Walzspalt (WSP) zugeführten Formstahl-Flanschprofils (FP) erzeugt.

## Beschreibung

Die Erfindung bezieht sich auf eine Vorrichtung zur Veränderung der Position des Stegs in Formstahl-Flanschprofilen beim Walzen in Walzgerüstanordnungen mit Horizontalwalzen aufweisenden Walzgerüsten, bei der die Vertikalposition der horizontalen Mittenebene des, von den Horizontalwalzen gebildeten Walzspalts, auf den Steg des, mit den Rändern eines der Flanschenpaare auf einem Horizontalförderer aufliegend herangeführten Formstahl-Flanschprofils durch aufeinander abgestimmte, selbständige Anstellbewegungen der oberen und der unteren Horizontalwalze des Horizontalwalzen-Paares ausgerichtet ist.

Beim Walzen solcher Formstahlprofile soll die Mittenebene des Stegs des Profils in der Mitte zwischen den beiden Rändern der Flansche und nicht außerhalb dieser Mitte verlaufen. Die für das Walzen solcher Profile verwendeten Universalgerüste weisen beiderseits des durchlaufenden Walzgutsstrangs Vertikalwalzenpaare und über- und unterhalb des Walzgutstranges Horizontalwalzenpaare auf, deren Achsen in einer gemeinsamen Vertikalebene angeordnet sind. Beim Walzen mit einem solchen Universalwalzgerüst ergeben sich sowohl beim Einstellen des Walzspaltes als auch während des Walzens Schwierigkeiten, weil die Position des Steges z. B. eines H-Profils, d. h. dessen horizontale Längsmittenebene nicht immer mit der, zwischen den aufliegenden unteren und den oberen Flanschrändern des Profils verlaufenden horizontalen Mittenebene übereinstimmt, sondern gegenüber dieser nach oben oder nach unten versetzt ist. Diese, als Stegaußermittigkeit bezeichnete Position des Steges entsteht in erster Linie durch die unterschiedlichen Flanschbreiten d. h., die unterschiedlichen Abstände der unteren aufstehenden Flanschlängsränder und den oberen Flanschlängsränder oder dadurch, dass das Walzen eines H-Profils in der Regel mit dem Erfassen der Flansche durch die Vertikalwalzen beginnt. Dabei wird das Profil zunächst von den Vertikalwalzen an den Außenflächen der Flansche und erst anschließend von den Horizontalwalzen an den Innenseiten der Flansche und am Steg erfasst mit der Folge, dass die, durch den Kontakt der Vertikalwalzen mit den Flanschen gebildeten Umformzonen länger sind als die durch den Kontakt der Horizontalwalzen mit Flansch und Steg gebildeten.

Neben Vorschlägen, bei der Verwendung von Horizontalwalzen, deren Durchmesser größer als der der Vertikalwalzen ist, durch Ansteuern bestimmter Anstellverhältnisse zwischen den Walzen, die Angriffskräfte dieser Walzen auf den Steg bzw. auf die Flansche so zu beeinflussen, dass der außermittigen Positionierung des Steges entgegengewirkt wird (DE-AS 1 960 891) sind zahlreiche Vorschläge bekannt geworden, die Profile mit Hilfe seiten- und höhenverstellbarer Führungselemente auf den Walzspalt auszurichten (DE-OS 2 457 217) oder auf höhenverstellbaren und schwenkbaren Rollgängen aufgelegt in den Walzspalt einzuführen. Diese Arbeitsweise beeinflusste zwangsläufig auch die auslaufseitige Steglage. Infolge dessen mussten technisch aufwendig, Schwenk- und/oder Hebe- oder Absenkpositionen ermittelt werden, um eine zufriedenstellende Stegmittigkeit zu erzielen. Darüber hinaus wird die Stegpositionierung auch vom Walzendurchmesser beeinflusst. Insbesondere dann, wenn der während des Walzbetriebes entstehende Walzenabschliff nicht exakt z. B. durch eine elektromotorische Passlinienanpassung der Unterwalze, sondern mit Hilfe von Beilagen nur näherungsweise kompensiert werden konnte. Diese Maßnahmen mussten häufig wiederholt werden, solange die fertig gewalzten Profile nicht die geforderte Genauigkeit der Stegmittenposition aufwiesen. Der vorstehend an erster Stelle genannte Vorschlag ist technisch sehr aufwendig und lässt sich nur in begrenzten Bereichen anwenden, während der andere der genannten Vorschläge ebenfalls technisch aufwendig ist und darüber hinaus erhebliche Erfahrungen des Bedienungspersonals bedarf und dabei häufig trotz dieses Aufwandes nur zu ungenauen Ergebnissen führt.

Der Erfindung liegt die Aufgabe zugrunde, eine Vorrichtung zu schaffen, die zwar ebenfalls einen größeren technischen Aufwand erfordert, dafür aber bei Anwendung moderner Gerüstbau- und Steuertechnik zu einer anpassungsfähigen kontrollierten Beeinflussung der Stegposition mit hoher Genauigkeit führt.

Ausgehend von einem Vorschlag, das Flanschprofil nicht auf den Walzspalt auszurichten sondern diesen von den Horizontalwalzen gebildeten Walzspalt auf das herangeführte Flanschprofil auszurichten und zwar dadurch, dass dieser durch aufeinander abgestimmte selbständige Anstellbewegungen beider Horizontalwalzen jeweils mit vorbestimmtem Abmaß und in einer gewünschten vertikalen Position gebildet wird (JP-AS 59-193701), wird diese Aufgabe dadurch gelöst, dass den Walzgerüsten eine, die Position des Stegs im Profil des, auf dem Horizontalförderer aufliegenden Flanschprofils ermittelnde Profilmessvorrichtung vorgeordnet ist, deren Messsignale einer Recheneinrichtung zugeführt werden, die Stellwerte für die Anstellvorrichtungen der oberen und der unteren Horizontalwalze zur Ausrichtung des, von diesen gebildeten Walzspaltes auf die horizontale Mittenebene des Profils des, auf den Walzspalt zugeführten Formstahl-Flanschprofils erzeugt.

Wie die Erfindung weiter vorsieht, kann dem Walzgerüst eine weitere, die Position des Steges in dem, aus dem Walzspalt austretenden Formstahl-Flanschprofil ermittelnde Profilmessvorrichtung nachgeordnet werden, deren Messsignale einer Recheneinrichtung zugeführt werden, die Stellwerte für die Anstellvorrichtungen von, dem Walzgerüst nachgeordneten, weiteren Walzgerüsten zur regelnden Ausrichtung, der im vorangegangenen Walzgerüst erzielten Veränderung der Stegposition erzeugt.

Der Horizontalförderer kann zur vorsteuernden Ausrichtung des aufliegenden Formstahl-Flanschprofils auf den Walzspalt höhenverstellbar ausgebildet werden. Weiterhin besteht erfindungsgemäß die Möglichkeit, beim Betreiben der Walzgerüstanordnung im Reversierbetrieb, die, von einem oder mehreren Profilmessgeräten erzeugten Messsignale über die Recheneinrichtung für eine der Walzrichtungen, die Veränderung der Position des Steges und für die andere Walzrichtung für die regelnde Ausrichtung des Walzspaltes ausgewertet werden.

Die Erfindung erlaubt es, bei Verwendung moderner Walzgerüste vorzugsweise solche mit schnellen, unter Last verstellbaren Anstellvorrichtungen sowie Profilmessgeräten und diesen nachgeordneten Recheneinrichtungen, die die zugeführten Werte aufgrund von mathematischen Modellen verarbeiten, die Stegposition bei Formstahl-Flanschprofilen zu verändern und beim weiteren Walzen die erzielte Position regelnd zu kontrollieren. Dies ist auch bei kontinuierlich oder reversierend arbeitenden Walzenanordnungen z. B. Kompaktwalzgruppen, ggf. auch von Stück zu Stück möglich, und es ist nicht immer nötig die Vorrichtung während des Walzens einer ganzen Walzgutcharge ständig zu aktivieren. Elektromechanisch arbeitende Anstellvorrichtungen oder auch Exzenteranstellungen lassen sich mit Einschränkgungen ebenfalls verwenden.

Die Erfindung wird anhand des in der Zeichnung dargestellten Ausführungsbeispiels näher erläutert. In der Zeichnung zeigen
- Fig. 1 und Fig. 2: die Walzen eines Horizontalgerüstes und das Formstahl-Flanschprofil.

Aus Fig. 1 ist zu ersehen, daß die obere Horizontalwalze HO und die untere Horizontalwalze HU eines, nicht dargestellten Universalgerüstes mit den Vertikalwalzen VW den Walzspalt WSP für den, in Richtung des Pfeils P herangeführten Formstahl-Flanschprofils FP bilden. Dieses Formstahl-Flanschprofil FP liegt dabei dem Rand seines unteren Flansches FRU auf den Rollen R eines Rollgangs auf. Der Steg ST des Formstahl-Flanschprofils FP ist aufgrund vorangegangener Walzformungen mit seiner horizontalen Mitte M-M, hier nach oben, in richtung auf den oberen Flanschrand FRO versetzt worden, mit der Folge, dass der Abstand d1 der horizontalen Stegmitte M-M von dem oberen Flanschrand FRO kleiner ist, als der Abstand d2 vom unteren Flanschrand FRU. Die obere Horizontalwalze HO und die untere Horizontalwalze HU werden jetzt, bevor das Formstahl-Flanschprofil FP den, von beiden Walzen gebildeten Walzspalt WSP erreicht, aus bspw. der strichpunkiert angeordneten Position mit Hilfe ihrer, nicht dargestellten Anstellvorrichtungen aufeinander zubewegt und bilden dabei, gesteuert über, ebenfalls nicht dargestellte Profilmessgeräte und Recheneinrichtungen den Walzspalt WSP, der gegenüber der horizontalen Mittenebene M-M nach unten so versetzt ist, dass der Steg ST nach seinem Eintritt in diesen Walzspalt WSP, wie aus Fig. 2 zu ersehen, eine Versetzung seiner Position erfährt, in der die Abstände d1' und d2' vom oberen Flanschrand FRO und vom unteren Flanschrand FRU des Flanschprofils FP gleich groß sind mit der Folge, dass die erwünschte Stegmittenposition erreicht ist.

### Bezugszeichenverzeichnis

- FP: Formstahlflanschprofil
- HO: obere Horizontalwalze
- HU: untere Horizontalwalze
- WSP: Walzspalt
- FRU: unterer Flanschrand (des Flanschprofils FP)
- FRO: oberer Flanschrand (des Flanschprofils FP)
- R: Rolle (des Rollgangs)
- ST: Steg (des Flanschprofils)
- M-M: Horizontale (Mitte des Steges ST)
- d1: Abstand
- d2: Abstand
- d1': Abstand
- d2': Abstand

## Patentansprüche

1. Vorrichtung zur Veränderung der Position des Steges in Formstahl-Flanschprofilen beim Walzen in Walzgerüstanlagen mit Horizontalwalzen aufweisenden Walzgerüsten bei der die Vertikalposition der horizontalen Mittenebene des, von den Horizontalwalzen gebildeten Walzspalts, auf den Steg des, mit den Rändern eines Flanschenpaares auf einem Horizontalförderer aufliegend herangeführten Formstahl-Flanschprofils durch, aufeinander abgestimmte selbständiger Anstellbewegungen der oberen und der unteren Horizontalwalze des Horizontalwalzenpaares ausrichtbar ist,
**dadurch gekennzeichnet,**
**daß** dem Walzgerüst eine, die Position des Steges (ST) im Profil des, auf den Horizontalförderer (R) aufliegenden Formstahl-Flanschprofils (FP) ermittelnde Profilmeßvorrichtung vorgeordnet ist, deren Meßsignale einer Recheneinrichtung zugeführt werden, die Stellwerte für die Anstellvorrichtungen der oberen und der unteren Horizontalwalze (HO, HU) zur Ausrichtung des, von diesen gebildeten Walzspalts (WSP) auf die horizontale Mittenebene (MM) des Profils des dem Walzspalt (WSP) zugeführten Formstahl-Flanschprofils (FP) erzeugt.

2. Vorrichtung nach Anspruch 1,
**dadurch gekennzeichnet,**
**daß** dem Walzgerüst eine weitere, die Position des Steges (ST) in dem, aus dem Walzspalt (WSP) austretenden Formstahl-Flanschprofil (FP) ermittelnde Profilmessvorrichtung nachgeordnet ist, deren Meßsignale einer Recheneinrichtung zugeführt werden, die Stellwerte für die Anstellvorrichtungen von dem Walzgerüst nachgeordnete weitere Walzgerüste zur regelnden Ausrichtung, der im vorangegangenen Walzgerüst bewirkten Veränderung der Stegposition erzeugt.

3. Vorrichtung nach Anspruch 1,
**dadurch gekennzeichnet,**
**daß** der Horizontalförderer (R) zur vorsteuernden Ausrichtung des aufliegenden Formstahl-Flanschprofils (FP) auf den Walzspalt (WSP) höhenverstellbar ausgebildet ist.

4. Vorrichtung nach einem oder mehreren der Ansprüche 1 bis 3,
**dadurch gekennzeichnet,**
**daß** beim Betreiben der Walzgerüstanordnung im Reversierbetrieb die, von einem oder mehreren Profilmeßgeräten erzeugten Meßsignale über die Recheneinrichtung für eine der Walzrichtungen die Veränderung der Position des Steges (ST) und für die andere Walzrichtung für die regelnde Ausrichtung der Walzspalte (WSP) ausgewertet werden.
